# FASCICULE DE BREVET EUROPEEN

(11) **EP 1 618 242 B1**
(45) Date de publication et mention de la délivrance du brevet: **17.09.2008**
(21) Numéro de dépôt: 04703419.4
(22) Date de dépôt: 20.01.2004
(51) Int. Cl.: D06C 5/00

(54) **DISPOSITIF PERMETTANT D'ENFILER UN ARTICLE CHAUSSANT SUR UNE FORME**
VORRICHTUNG ZUM ZIEHEN VON FUSSBEKLEIDUNG AUF EINE LEISTE
DEVICE FOR PULLING A FOOTWEAR ON A LAST

(30) Priorité: 23.01.2003 FR 0300877
(43) Date de publication de la demande: 25.01.2006
(73) Titulaire: Vouriot, Michel, 10300 Sainte Savine (FR)
(72) Inventeur: Vouriot, Michel, 10300 Sainte Savine (FR)
(86) Numéro de dépôt international: PCT/FR2004/000111
(87) Numéro de publication internationale: WO 2004/067828

(56) Documents cités:
- EP-A- 1 277 870
- WO-A-01/77432
- DE-A- 19 860 263
- FR-A- 2 130 836
- US-A- 5 941 431
- PATENT ABSTRACTS OF JAPAN vol. 2000, no. 18, 5 juin 2001 (2001-06-05) -& JP 01 104877 A (GUNZE LTD), 21 avril 1989 (1989-04-21)
- DATABASE WPI Section Ch, Week 198421 Derwent Publications Ltd., London, GB; Class F07, AN 1984-129502 XP002257116 -& JP 59 015560 A (ASHIDA SEISAKUSHO K) 26 janvier 1984 (1984-01-26)
- PATENT ABSTRACTS OF JAPAN vol. 1996, no. 07, 31 juillet 1996 (1996-07-31) -& JP 08 060528 A (ASHIDA MFG CO LTD), 5 mars 1996 (1996-03-05)

## Description

La présente invention concerne un dispositif permettant d'enfiler un article chaussant sur une forme métallique pleine, évidée, ou en tube, avec une inclinaison normale du pied.

Le traitement des articles chaussants, chaussettes, bas et collants s'effectue sur des formes métalliques, de manière à pouvoir combiner différents traitements avec apport d'humidité et de chaleur.

Dans l'état actuel de la technique, les articles sont enfilés manuellement sur des formes métalliques avant de passer dans les différentes chambres de traitement. Dans nos pays développés, le contexte actuel est extrêmement favorable à la robotisation de la fabrication des produits industriels, et particulièrement dans l'industrie textile, dans le but d'éviter au maximum la délocalisation de nos industries. Sur le marché mondial, il existe actuellement des dispositifs pour enfiler des collants assemblés sur une paire de formes, qui sont semi-automatiques, **figurant dans le document** JP 08 060528A. Un opérateur enfile manuellement un collant sur une double forme, qui se présente à plat devant celui-ci, l'opération suivante consistant à replier l'une sur l'autre les 2 formes, et ensuite à les déplacer mécaniquement de haut en bas le long des 2 formes, et par ce mouvement déposer les collants sur les formes. Avant d'être formé un collant se présente comme un grand sac étroit et très long ; c'est le passage dans la vapeur sous pression qui permet de donner une forme au collant comparable à une jambe de femme, mais avec un pied redressé presque dans l'axe de la jambe, ce qui explique la relative facilité de réaliser mécaniquement l'enfilage semi-automatique d'un collant sur 2 formes disposées côte à côte. Il en va tout autrement d'une chaussette, qui elle présente en sortant du tricotage, un aspect comparable au pied d'un homme avec un talon, un pied et une tige très étroite avec une longueur de tige différente suivant les pays et les tailles des articles. C'est pourquoi le dispositif utilisé pour enfiler les collants ne convient absolument pas pour enfiler une chaussette.

**Il existe également sur le marché mondial un dispositif d'enfilage semi-automatique pour les chaussettes dites de sport, connu sous la référence** WO 01/77432**, dans lequel la chaussette est déposée sur 2 doigts montés à l'extrémité d'un bras pivotant et est ensuite ouverte et écartée très fortement par ces 2 doigts au niveau de la tige pour permettre l'enfilage de la chaussette sur une forme.**

La présente invention a pour but de permettre l'enfilage automatique d'une chaussette sur une forme métallique présentant une inclinaison normale du pied et un talon normal, c'est à dire une forme utilisée couramment dans la profession.

Elle se caractérise par le fait qu'un article chaussant peut être déposé automatiquement ou manuellement sur deux doigts mobiles l'un par rapport à l'autre dans un plan vertical, l'ensemble constituant un poste fixé sur un plateau circulaire, appelé tourelle, et qui en compte quatre.

Elle se caractérise en ce que les doigts mobiles peuvent à chaque poste se rapprocher ou s'éloigner symétriquement l'un de l'autre au moyen de deux crémaillères solidaires des supports doigts qui viennent s'engrener avec un engrenage tourillonnant sur un axe fixé sur un support solidaire de la tourelle et que le rapprochement des doigts est assuré par une pièce en forme de U animée d'un mouvement vertical au moyen d'un vérin qui agit sur un galet fixé sur le support inférieur du doigt, pendant la rotation de la tourelle les doigts sont maintenus écartés par les galets qui roulent sous un disque solidaire du bâti.

Elle se caractérise en ce que les doigts sont au 1^{er} poste rassemblés l'un contre l'autre pour permettre de déposer un article côté revers de celui-ci sur les doigts supérieur et inférieur ayant une forme particulière, pour retenir l'article, comportant un évidement au milieu et une extrémité semi sphérique, qu'ils sont ensuite écartés pour tendre l'article qui est ainsi solidement maintenu pendant la rotation de la tourelle.

Elle se caractérise en ce que les doigts au 2^{ème} poste sont dans un premier temps en position d'ouverture complète, pour permettre à un tube de diamètre approprié en fonction de l'article duquel sort un flux d'air à l'extrémité du dit tube, l'extrémité tronconique de celui-ci pénétrant à l'intérieur de l'article, le déplacement du tube étant assuré par l'intermédiaire d'un mécanisme de positionnement approprié.

Elle se caractérise par le fait que l'article est maintenu sur les doigts du 2^{ème} poste, au moyen d'une fourchette amovible de forme particulière de manière à maintenir l'article sur les doigts pendant la pénétration du tube à l'intérieur de l'article, et que ladite fourchette s'escamote pour libérer l'article lors de son orientation.

Elle se caractérise également en ce que les doigts au 2^{ème} poste sont dans un deuxième temps rétractés à l'intérieur de deux grandes coulisses longitudinales, pratiquées sur une longueur appropriée du tube, et diamétralement opposés, pour permettre l'orientation de l'article autour du tube au moyen de 2 rouleaux.

Une des caractéristiques est de permettre l'orientation d'un article enfilé sur un tube, les doigts étant rétractés à l'intérieur du tube dans les deux grandes coulisses et la fourchette amovible étant en position de recul, au moyen de 2 rouleaux qui viennent pincer l'article enfilé sur le tube, uniquement sur la tige de l'article, de part et d'autre de celui-ci et qui animés d'un mouvement de rotation dans le même sens au moyen d'un mécanisme approprié va faire tourner l'article autour du tube.

Elle se caractérise également en ce que les doigts du 2^{ème} poste vont dans un troisième temps reprendre leur position d'ouverture complète, et de ce fait, les doigts vont récupérer l'article, ce qui va permettre de retirer les deux rouleaux d'orientation, et le tube de l'intérieur de l'article.

L'une de ces caractéristiques est du fait que l'article est enfilé sur un tube uniquement au niveau de la tige dudit article et que le pied de l'article tendu par le flux d'air sortant dudit tube avec une orientation correspondant à la forme du pied d'une chaussette normale, peut être détecté au moyen d'une cellule photoélectrique et de ce fait être positionné en rotation par les rouleaux toujours de la même manière, et ceci en fonction de la cellule de détection quelque soit la taille de l'article.

Elle se **caractérise en ce qu'**au 3^{ème} poste de la tourelle, les doigts sont en position d'ouverture complète et que l'article saisi est récupéré par un ensemble de quatre pinces pivotantes et commandées qui viennent s'introduire à l'intérieur et à l'extérieur de l'article tendu entre les 2 doigts, ce qui forme 2 parois verticales, constituées par le revers de l'article avec un espace entre elles égal à l'épaisseur des doigts.

Elle se caractérise également en ce que les pinces intérieures sont articulées sur un axe et commandées par un mécanisme approprié, actionné lui-même par un vérin pour chaque pince, ce qui permet de les ouvrir vers l'extérieur, quand l'ensemble des pinces remonte le long de l'article et, de ce fait, ne remonte pas celui-ci.

Elle se caractérise également par le fait que les pinces extérieures sont articulées sur un axe et commandées par un mécanisme approprié, actionné lui-même par un vérin, ce qui permet de les ouvrir vers l'extérieur pour pénétrer dans l'article, et de les fermer vers l'intérieur pour saisir le revers de l'article et le maintenir fortement contre les pinces intérieures, et ensuite de les ouvrir quand l'article est enfilé sur une forme permettant ainsi de dégager lesdites pinces de l'article.

Elle se caractérise également par le fait que l'ensemble des pinces intérieures et extérieures est monté articulé à l'extrémité d'un bras télescopique pivotant lui-même au moyen d'un mécanisme lui permettant de se déplacer dans l'espace et d'occuper toutes les positions dans un plan vertical dans un sens positif ou négatif, permettant entre autres aux pinces ouvertes de s'engager dans un sens à l'intérieur du revers de l'article avant pinçage et de dégager l'article des doigts après pinçage de celui-ci et d'enfiler dans l'autre sens l'article sur la forme.

L'une de ces caractéristiques est que la position des pinces articulées sur un axe est contrôlée par un galet appliqué sur une rampe de forme adéquate, au moyen d'un vérin de tirage pneumatique, permettant ainsi aux pinces d'avoir la bonne inclinaison par rapport à la forme et ceci tout le long de son parcours.

Une autre caractéristique de l'invention réside dans le fait que les pinces, montées à l'extrémité du bras télescopique, sont contrôlées en déplacement dans un plan vertical de l'espace, au moyen d'une rampe de forme appropriée, et d'un galet solidaire de l'extrémité du bras télescopique, appliqué sur ladite rampe au moyen d'un vérin pneumatique, permettant aux pinces de s'éloigner ou de se rapprocher de l'axe d'articulation du bras télescopique, ce qui a pour effet de permettre aux pinces de suivre rigoureusement le tracé d'une forme classique, et particulièrement de franchir le talon de la forme.

Une autre caractéristique de l'invention consiste en ce que l'ensemble des pinces et du bras télescopique et articulé sur un axe sont fixes sur un mécanisme de translation horizontal, ce qui permet aux pinces de se déplacer dans 3 plans verticaux sous l'action de deux vérins.

Le 1^{er} plan situé dans l'axe des doigts du 3^{ème} poste de la tourelle permet aux pinces en position ouverte de pénétrer dans l'article, et ensuite après fermeture des pinces de dégager l'articles des doigts en avant de celles-ci.

Le 2^{ème} plan permet aux pinces porteur de l'article de se dégager du plan des doigts de la tourelle, et de permettre à l'ensemble des pinces de venir dans une position située entre 2 formes.

Le 3^{ème} plan permet aux pinces d'être dans le plan de déplacement des formes et de ce fait de mettre les pinces en position de départ pour enfiler l'article sur une forme.

L'invention se caractérise également par le fait que l'ensemble des pinces, du bras télescopique et du mécanisme de translation horizontal, peut se déplacer verticalement au moyen d'un dispositif de translation mécanique d'un moto-réducteur et d'une transmission, ce qui permet aux pinces, après avoir effectué l'enfilage du pied au moyen du bras enfileur et potentiellement le passage du talon, de terminer l'enfilage en tirant l'article vers le bas.

Elle se caractérise également par le fait que, après avoir terminé l'enfilage, les pinces extérieures s'ouvrent pour libérer l'article à une hauteur déterminée, commandée par un capteur réglable en hauteur et que les pinces intérieures s'ouvrent également vers l'extérieur à l'arrêt du mobile en position basse l'article étant dégagé, et ceci pour permettre aux pinces intérieures et extérieures de se dégager vers le haut sans remonter l'article et de revenir en attente au point de départ du cycle.

Les explications et figures données ci-après, à titre d'exemple, permettent de comprendre comment l'invention peut être réalisée.
La figure 1 représente le robot d'enfilage en vue de face avec le bras enfileur en position de départ.
La figure 2 représente le bras enfileur en position d'enfilage au niveau du talon
La figure 3 représente le robot d'enfilage en vue de côté
La figure 4 est une vue en coupe du dispositif d'orientation de la chaussette
La figure 5 est une vue de dessus de l'ensemble du robot d'enfilage
La figure 6 est une vue en coupe longitudinale du tube de soufflage au poste d'orientation de l'article
La figure 7 est une vue de dessus du poste d'orientation de l'article
La figure 8 est une vue en bout des pinces du robot d'enfilage, coupée partiellement
La figure 9 représente l'ensemble des pinces du robot d'enfilage
La figure 10 est une vue de dessus des pinces avec une coupe partielle
La figure 11 est un diagramme de cheminement de l'ensemble des pinces du robot d'enfilage
Les figures 12 à 17 représentent les différentes positions des pinces lors de la récupération de l'article sur la tourelle
Les figures 18 et 19 représentent les détails des doigts de la tourelle

Tel qu'il est représenté sur les figures 1-2-3-5 planche 1/5 - 2/5 - 3/5, le robot d'enfilage est constitué par une platine (1) guidée verticalement au moyen des deux axes fixes (2) fixés sur une ossature (3) représentée partiellement et coulissant au moyen des paliers (4). Le déplacement vertical de la platine (1) est assuré au moyen d'un moto-réducteur (5) fixe sur l'ossature non représentée, sur son axe est clavetée une poulie (6) qui entraîne une courroie crantée (7) elle-même tendue au moyen d'une poulie folle (8). La courroie (7) est fixée sur la platine (1) pour en assurer son déplacement. Sur la platine (1) sont fixés deux axes horizontaux (9) sur lesquels peut translater la plaque support (10) du moto-réducteur (11). La plaque (10) est guidée dans son déplacement horizontal par les paliers (12). Les deux déplacements horizontaux de l'ensemble plaque (10) et le moto-réducteur (11) sont assurés par les deux vérins (13) et (14) solidaires l'un de l'autre, fixés pour le vérin (14) sur la plaque (10) d'une part, et pour le vérin (13) sur la platine (1) d'autre part, ce qui permet d'assurer à l'ensemble plaque (10) et au moto-réducteur de se positionner sur les 3 plans P1, P2, P3. La rampe (15) est solidarisée à la platine (1) au moyen des supports (16), (17), (18). De ce fait, elle se déplace dans les même plans que cette platine. Sur l'axe (19) du moto-réducteur (11) est claveté un moyeu (20) sur lequel est fixée solidement une platine (21) permettant les coulissements des deux axes (23) dans les paliers (22) reliés eux-mêmes à une pièce de liaison (24) sur laquelle est fixé un galet (25) maintenu en contact de la rampe (15) par l'intermédiaire du vérin (26) qui exerce une poussée sur l'axe (23) solidaire de la structure (27), figures 8 - 9 -10 planche 4/5 des pinces pivote au moyen de l'axe (28) lui-même solidaire de la pièce (24) au moyen des deux plaques (29).

L'orientation de l'ensemble des pinces est assurée par le galet (30) maintenu en pression sur l'extérieur de la rampe (15) au moyen du vérin de tirage (31) articulé entre la pièce (24) et l'ossature des pinces (27). L'axe (32) sur lequel sont fixés les engrenages coniques (33) et (34) lui-même tourillonnant dans la structure (27) et le palier (35) commandé en rotation par le levier (36) lui-même actionné par le vérin (37) qui est articulé entre le levier (36) et la structure (27) au moyen de la liaison (38). Les deux axes (39) pivotent dans les paliers (40) et (41) fixés sur la structure (27) au moyen des deux engrenages coniques (42) et (43) solidaires des axes (39) et qui engrènent sur les engrenages coniques (33) et (34). Les pinces extérieures (44) et (45) sont fixées solidairement sur les axes (39). Les deux pinces intérieures (46) et (47) pivotent sur les axes (39) au moyen des paliers (48) et (49). Ils sont commandés par les 2 vérins (50) et (51) articulés sur la structure (27) au moyen des axes (52) d'une part, et sur un levier (54) au moyen d'une chape (53) d'autre part. Le levier (54) pivote sur un axe (55) solidaire de la structure (27) au moyen du support (56). Le pivotement des pinces intérieures (46) et (47) est assuré par le levier (54) qui agit sur un axe (57) lui-même solidaire du palier inférieur (49).

La tourelle (58), figure 3 planche 2/5 est entraînée en rotation par l'intermédiaire d'un moyeu (59) lui-même claveté sur un mécanisme d'indexage (60) d'un quart de tour (non décrit).

Les 4 postes sont identiques, un seul va être décrit

Les doigts (61) figures 18 et 19 planche 5/5 sont fixés sur 2 supports (62) et (63) eux-mêmes coulissants sur les axes (64) et (65) solidaires de la tourelle (58). Les doigts (61) figure 18 ont une forme particulière, comportant un évidement (97) au milieu et une extrémité (100) semi sphérique. La symétrie d'écartement des supports (62) et (63) est assurée grâce aux 2 crémaillères (99) venant engrener sur un engrenage (66) tourillonnant sur un axe fixé sur un support (67) solidaire de la tourelle (58).

Le rapprochement des doigts est assuré par une pièce en forme de U (68) et (69), figure 5, animée d'un mouvement vertical au moyen d'un vérin (70) aux postes 1 et 2 de la tourelle, en agissant sur un galet (71) fixé sur le support inférieur (63). Pendant la rotation de la tourelle les doigts sont maintenus écartés par les galets (71) qui roulent sous un disque (72) solidaire du bâti de la tourelle (non représenté). Les 2 rouleaux d'entraînement (72) et (73), figure 5, de l'article au poste d'orientation tournent dans les leviers (74) et (75) entraînés par un moteur (76), des poulies (77) et des courroies (78). Les leviers (74) et (75) sont articulés à leurs parties supérieures dans un bloc (96) lui-même solidaire d'un dispositif de translation (98) fixé sur l'ossature (101), figure 1. L'écartement des rouleaux (72) et (73) est assuré par un vérin (79) articulé sur les leviers (74). L'organe de retenue des articles sur les doigts (61) est constitué par une fourchette (80) guidée par les 2 axes (81) coulissant dans le support (82) solidaire du bâti (non représenté) et commandé par un vérin (83). Le tube (84) comporte 2 grandes coulisses longitudinales (85), figure 6, diamétralement opposées pour permettre la rétraction des doigts (61), il a une forme tronconique en son extrémité (86) pour faciliter sa pénétration dans l'article, l'autre extrémité est munie d'un flexible (87) qui permet d'insuffler le flux d'air (88) qui permet de gonfler l'article pour l'orientation du pied (95) de l'article. Le tube (84) est fixé sur un coulisseau (89) qui se déplace sur les axes (90) au moyen d'un vérin (91). L'ensemble du coulisseau est fixé sur un organe de déplacement (92) lui-même solidaire du bâti, qui permet au tube de se déplacer longitudinalement.

Le robot d'enfilage décrit ci-dessus fonctionne de la manière suivante.

Sur les doigts (61) du poste 1 de la tourelle (58) qui sont rassemblés, une chaussette est déposée sur les doigts en la présentant du côté du bord côte, cette opération peut être effectuée manuellement ou automatiquement. Ensuite, les doigts reprennent leur position écartée sous l'action du vérin (70), ce qui a pour effet de tendre l'article entre les 2 doigts comme le montre la figure 19. La rotation de la tourelle d'un quart de tour à pour effet d'amener l'article au poste 2. A l'arrêt de la tourelle la fourchette (80) avance sous l'effet du vérin (83), ceci a pour effet de coincer l'article entre les doigts (61) et la fourchette (80). Sous l'effet du coulisseau (89) le tube est amené dans l'axe des doigts, ensuite, sous l'effet de l'organe de translation (92) le tube pénètre à l'intérieur de l'article, l'extrémité du tube est arrêtée au niveau du talon de l'article par une temporisation en fonction de la longueur de celui-ci. A l'arrêt de la translation du tube (84) l'ensemble des rouleaux (72), (73) qui sont maintenus écartés par le vérin (79) se déplacent sous l'effet de l'organe de translation (92) et viennent se placer de part et d'autre du tube (84) garni de l'article, figure 7, planche 3/5 et, en fin de parcours, les rouleaux sont plaqués longitudinalement le long du tube sous l'action du vérin (79). L'opération suivante consiste à escamoter la fourchette (80) de retenue de l'article et simultanément d'escamoter les doigts (61) à l'intérieur du tube (84) comme le représente la figure 6, planche 3/5. La phase suivante consiste à entraîner en rotation la chaussette, qui a la forme d'un pied, grâce à l'action du flux d'air (88), comme le montre la figure 4, planche 2/5. De ce fait, le pied (95) de l'article décrit dans l'espace une rotation de 360° et met en contact le pied de l'article avec le spot des cellules (93) qui arrêtent la rotation de l'article, de ce fait celui-ci se retrouve orienté convenablement. La rotation des rouleaux qui tournent dans le même sens est obtenue grâce au moteur (76) et à la chaîne cinématique composée des poulies (77) et des courroies (78) figure 5, planche 3/5. A la fin de cette opération, les doigts (61) reprennent leur position d'écartement maximum et les rouleaux (72) et (73) ainsi que le tube (84) reprennent leurs positions d'origine pour permettre la rotation de la tourelle et l'arrivée d'un nouvel article.

A l'arrivée d'un article au poste 3 de la tourelle l'article est tendu entre les doigts (61), l'ensemble des pinces, dont les pinces extérieures sont ouvertes sous l'action du vérin (37), occupant la position de dégagement dans le plan P2, comme l'indique la figure 12, planche 5/5, ce qui correspond au point 0 du diagramme de la figure 11, planche 4/5. Sous l'effet du vérin (13) l'ensemble des pinces vient se positionner dans le plan P3, figure 13, position 1 du diagramme. Par une légère rotation du réducteur (11), contrôlée au moyen d'un codeur, l'ensemble des pinces vient s'insérer de part et d'autre des 2 parois verticales de l'article tendu entre les doigts de la tourelle et, en fin de cette légère rotation, les pinces extérieures se ferment pour saisir l'article entre les pinces intérieures (46) et (47) et les pinces extérieures (44) et (45), toujours dans le plan P3, figure 14, position 2 du diagramme. L'opération suivante consiste, par le moyen d'une très légère rotation du réducteur (11) toujours dans le même sens de dégager l'article des doigts de la tourelle, toujours dans le plan P3 figure 15, position 3 du diagramme. Sous l'action inverse du vérin (13) l'ensemble des pinces se dégage des doigts de la tourelle figurant dans le plan P2, figure 16 position 4 du diagramme.

Comme le montre la figure 17, l'ensemble des pinces sous l'action combinée du vérin (14) et de la rotation du réducteur (11) dans le sens opposé, vient se positionner avec un article saisi par le revers entre les pinces, dans le plan P1 qui est situé dans le plan des formes en position 7 du diagramme, en ayant passé par les positions 5 et 6 du dit diagramme.

Il est à remarquer que pendant toutes les opérations de positionnement de l'ensemble des pinces ci-dessus décrites, la position des pinces par rapport à l'axe de pivotement du réducteur et son orientation par rapport à la forme (94) est déterminée par la forme de la rampe double (15).

L'enfilage de l'article (95) consiste à faire pivoter l'ensemble des pinces fixées à l'extrémité du bras télescopique (21) figure 2, planche 1/5 par rapport à l'axe (19) du réducteur et ceci de la position verticale à la position horizontale, et ensuite d'impulser à l'ensemble des pinces un mouvement vertical de bas en haut pour tirer sur l'article et l'enfiler correctement sur la forme (94), le bras télescopique étant solidaire de l'arbre sortant du réducteur (19). En fonction de la longueur de l'article, un capteur réglable en hauteur déclenche l'ouverture complète des pinces extérieures (44) et (45) et l'ouverture réduite des pinces extérieures (46) et (47). Lorsque les pinces sont sorties de l'article l'ensemble de celles-ci fait le mouvement inverse vers le haut pour reprendre leur position d'attente, figure 12 planche 5/5 afin de permettre à la tourelle de faire 1/4 de tour pour amener un nouvel article.

## Revendications

1. Dispositif permettant d'enfiler automatiquement un article chaussant sur une forme métallique (94) présentant une inclinaison normale du pied et un talon normal, comportant deux doigts mobiles (61) l'un par rapport à l'autre dans un plan vertical, l'ensemble constituant un poste fixé sur un plateau circulaire (58) appelé tourelle et qui en comporte quatre, les doigts mobiles (61) peuvent à chaque poste se rapprocher ou **s'éloigner** symétriquement l'un de l'autre au moyen des deux crémaillères (99) solidaires des supports doigts (62), (63) qui viennent s'engrener avec un engrenage (66) tourillonnant sur un axe fixé sur un support (67) solidaire de la tourelle (58), les doigts (61) sont au premier poste rassemblés l'un contre l'autre pour permettre de déposer un article **côté revers manuellement ou automatiquement** sur les doigts (61) inférieur et supérieur ayant une forme particulière **pour retenir l'article**, et qu'ils sont ensuite écartés pour tendre l'article, les doigts au deuxième poste sont dans un premier temps en position d'ouverture complète pour permettre à un tube (84) **avec une extrémité tronconique** de pénétrer à l'intérieur de l'article **et d'insuffler de l'air au moyen du d'un flexible (87) pour gonfler l'article**, celui-ci étant maintenu sur les doigts (61) au moyen d'une fourchette (80) amovible, et que les doigts (61) sont dans un deuxième temps rétractés à l'intérieur **du tube (84) dans** deux grandes coulisses **longitudinales (85) diamétralement opposées** pratiquées dans le tube (84) **et la fourchette (80) est revenue en position origine,** pour permettre l'orientation de l'article autour du tube au moyen de deux rouleaux (73), (74) **et pour permettre par la rotation des deux rouleaux (72) et (73) d'orienter convenablement le pied de l'article** les doigts vont dans un troisième temps reprendre leur position d'ouverture complète et, de ce fait les doigts (61) vont récupérer l'article, ce qui va permettre de retirer les rouleaux (73) (74) d'orientation et le tube (84) de l'intérieur de l'article, **après chaque opération une rotation de la tourelle permet d'amener un article au poste suivant**, au troisième poste de la tourelle (58) les doigts sont en position d'ouverture complète, l'article (94) est saisi par un ensemble de quatre pinces (44), (45), (46), (47) pivotantes et commandées qui viennent s'introduire à l'intérieur et à l'extérieur de l'article tendu entre les deux doigts (61), ce qui forme deux parois verticales, constituées par le revers de l'article (95) avec un espace entre elles égal à l'épaisseur des doigts (61), **l'ensemble des pinces est solidaire d'un bras télescopique (21) lui-même fixé sur l'axe (19) sortant du d'un réducteur (11), le positionnement de l'ensemble des pinces par rapport à l'axe du réducteur et son orientation par rapport à la forme métallique (94) est déterminé par la forme d'une rampe double (15), le pivotement de l'ensemble des pinces s'effectue par la rotation du réducteur (11) contrôlé par un codeur, le réducteur (11) est fixé sur une plaque (10) guidée longitudinalement par de paliers (12) et deux axes horizontaux (9), eux-mêmes solidaires d'une platine (1) qui se déplace verticalement au moyen d'un moto-réducteur (5) et guidée verticalement au moyen des deux axes (2) de guidage vertical**, l'ensemble des pinces intérieures (46), (47) et extérieures (44), (45) est monté articulé à l'extrémité du bras télescopique (21), (22), (23), (24) pivotant lui-même au moyen d'un mécanisme (11) lui permettant de se déplacer dans l'espace et d'occuper toutes les positions dans un plan vertical dans un sens positif ou négatif permettant entre autres aux pinces ouvertes de s'engager dans un sens à l'intérieur du revers de l'article avant pinçage et de dégager l'article (95) des doigts (61) après pinçage de celui-ci et d'enfiler dans l'autre sens l'article sur la forme métallique (94), l'ensemble des pinces (44), (45), (46), (47) et du bras télescopique (21), (22), (23), (24) et articulé sur l'axe **du réducteur (11**) sont fixés sur un mécanisme de translation horizontal (9), (10), ce qui permet aux pinces de se déplacer dans 3 trois plans verticaux sous l'action de deux vérins (13) (14), l'ensemble des pinces du bras télescopique et du mécanisme de translation horizontal peut se déplacer verticalement au moyen d'un dispositif de translation mécanique (2), (4), du moto-réducteur (5) et d'une transmission (6), (7), (8), ce qui permet aux pinces, après avoir effectué l'enfilage du pied au moyen du bras enfileur (21) et potentiellement le passage du talon, de terminer l'enfilage en tirant l'article (95) vers le bas après avoir terminé l'enfilage, les pinces extérieures (44), (45) s'ouvrent pour libérer l'article à une hauteur déterminée, commandées par un capteur réglable en hauteur et que les pinces intérieures (46), (47) s'ouvrent également vers l'extérieur à l'arrêt du mobile en position basse l'article étant dégagé, et ceci pour permettre aux pinces intérieures (46), (47) et extérieures (44), (45) de se dégager vers le haut sans remonter l'article et de revenir en attente au point de départ du cycle.

2. Dispositif permettant d'enfiler automatiquement un article chaussant selon la revendication 1 **caractérisé en ce que** le rapprochement des doigts (61) est assuré par une pièce en forme de U (68) (69) animée d'un mouvement vertical au moyen d'un vérin (70) qui agit sur un galet (71) fixé sur le support inférieur (63) des doigts (61)

3. Dispositif permettant d'enfiler automatiquement un article chaussant selon la revendication 2 **caractérisé en ce que** pendant la rotation de la tourelle (58) les doigts (61) sont maintenus écartés par les galets (71) qui roulent sous un disque (72) solidaire du bâti

4. Dispositif permettant d'enfiler automatiquement un article chaussant selon la revendication 1 **caractérisé en ce que** les doigts inférieurs et supérieurs (61) ont une forme particulière pour retenir l'article comportant un évidement (97) au milieu et une extrémité (100) semi sphérique

5. Dispositif permettant d'enfiler automatiquement un article chaussant selon la revendication 1 **caractérisé en ce que** le tube (84) de diamètre approprié en fonction de l'article duquel sort un flux d'air (88) à l'extrémité du dit tube, l'extrémité tronconique (86) de celui-ci pénétrant à l'intérieur de l'article (95)

6. Dispositif permettant d'enfiler automatiquement un article chaussant selon la revendication 1 **caractérisé en ce que** au 2^{ème} poste l'article est maintenu sur les doigts (61) au moyen de la fourchette (80) amovible de forme particulière de manière à maintenir l'article (95) sur les doigts (61) pendant la pénétration du tube (84) à l'intérieur de l'article et que ladite fourchette (80) s'escamote pour libérer l'article lors de son orientation

7. Dispositif permettant d'enfiler automatiquement un article chaussant selon la revendication 5 **caractérisé en ce que** le tube (84) permet de rétracter les doigts (61) à l'intérieur des deux grandes coulisses longitudinales pratiquées sur une longueur appropriée du tube et diamétralement opposées pour permettre l'orientation de l'article autour du tube au moyen des deux rouleaux

8. Dispositif permettant d'enfiler automatiquement un article selon la revendication 7 **caractérisé en ce que** l'on permet l'orientation d'un article (95) enfilé sur le tube (84) les doigts (61) étant rétractés à l'intérieur du tube (84) dans les deux grandes coulisses (85) et la fourchette (80) amovible étant en position de recul au moyen des deux rouleaux (73), (74) qui viennent pincer l'article enfilé sur le tube, uniquement sur la tige de l'article de part et d'autre de celui-ci et qui, animés d'un mouvement de rotation dans le même sens au moyen d'un mécanisme (76), (77), (78) va faire tourner l'article autour du tube

9. Dispositif permettant d'enfiler automatiquement un article selon la revendication 8 **caractérisé en ce que** l'article (95) est enfilé sur le tube (84) uniquement au niveau de la tige du dit article et que le pied (95) de l'article tendu par le flux d'air (88) sortant du dit tube avec une orientation correspondant à la forme du pied d'une chaussette normale, peut être détecté au moyen d'une cellule photoélectrique (93) et de ce fait être positionné en rotation par les deux rouleaux (73) (74) toujours de la même manière

10. Dispositif permettant d'enfiler automatiquement un article selon la revendication 1 **caractérisé en ce que** les pinces intérieures (46) (47) sont articulées sur un axe (39) et commandées par un mécanisme approprié (54) (55) (57) actionné lui-même par un vérin (50) (51) pour chaque pince, ce qui permet de les ouvrir vers l'extérieur quand l'ensemble des pinces remonte le long de l'article

11. Dispositif permettant d'enfiler automatiquement un article selon la revendication 10 **caractérisé en ce que** les pinces extérieures (44) (45) sont articulées sur un axe (39) et commandées par un mécanisme approprié (32) (33) (34) (35) (42) (43) actionné lui-même par un vérin (37) ce qui permet de les ouvrir vers l'extérieur pour pénétrer dans l'article (95) et de les fermer vers l'intérieur pour saisir le revers de l'article et le maintenir fortement contre les pinces intérieures et ensuite de les ouvrir quand l'article est enfilé sur une forme, permettant ainsi de dégager lesdites pinces de l'article

12. Dispositif permettant d'enfiler automatiquement un article selon la revendication 11 **caractérisé en ce que** la position des pinces (44) (45) (46) (47) articulées sur un axe (39) est contrôlée par un galet (30) appliqué sur la rampe (15) de forme adéquate au moyen d'un vérin pneumatique (101) permettant ainsi aux pinces d'avoir la bonne inclinaison par rapport à la forme et ceci tout le long de son parcours (96)

13. Dispositif permettant d'enfiler automatiquement un article selon la revendication 12 **caractérisé en ce que** les pinces (44) (45) (46) (47) montées à l'extrémité du bras télescopique (21) (22) (23) (24) sont contrôlées en déplacement dans un plan vertical de l'espace, au moyen de la rampe (15) de forme appropriée et d'un galet (25) solidaire de l'extrémité du bras télescopique appliqué sur ladite rampe au moyen d'un vérin pneumatique (25) permettant aux pinces de s'éloigner ou de se rapprocher de l'axe d'articulation du bras télescopique, ce qui a pour effet de permettre aux pinces de suivre rigoureusement le tracé (96) d'une forme (94) classique et particulièrement de franchir le talon de la forme

14. Dispositif permettant d'enfiler automatiquement un article selon la revendication 13 **caractérisé en ce que** le premier plan situé dans l'axe des doigts (61) du troisième poste de la tourelle permet aux pinces (44) (45) (46) (47) en position ouverte de pénétrer dans l'article (95) et ensuite après fermeture des pinces de dégager l'article des doigts en avant de celles-ci et que le deuxième plan permet aux pinces (44) (45) (46) (47) porteur de l'article (95) de se dégager du plan des doigts (61) de la tourelle et de permettre à l'ensemble des pinces de venir dans une position située entre deux formes et que le troisième plan permet aux pinces d'être dans le plan de déplacement des formes (95) et de ce fait de mettre les pinces en position de départ pour enfiler l'article sur une forme

## Claims

1. Apparatus for automatic loading of a footwear onto a metal board (94) with standard inclination of the foot and a standard heel comprising two fingers (61) each moving in relation to the other in a vertical plane, wherein said assembly constitutes a station fixed on a circular plate (58) called tower which comprises four stations, wherein the mobile fingers (61) may at each station symmetrically get closer to or move away from each other by means of the two racks (99) integral to the finger supports (62), (63) which mesh with a gear (66) rotatable about a pin fixed to a support (67) integral with the tower (58), wherein, at the first station, the fingers (61) are gathered together against each other in order to deposit a footwear on the band side thereof by hand or automatically onto the lower and upper fingers (61) having a particular shape so as to retain the footwear and that said fingers subsequently move apart to tighten the footwear, wherein, at the second station, the fingers are first in complete open position to enable a pipe (84) with a tapered end to penetrate into the footwear and to insufflate air by means of a hose (87) to inflate the footwear that is retained on the fingers (61) by means of a removable fork (80), and wherein the fingers (61) are in the second place retracted inside the pipe (84) within two large longitudinal slides (85) diametrically opposite made in the pipe (84) and wherein the fork (80) has returned to its original position to enable the orientation of the footwear about the pipe by means of two rolls (73), (74) and to enable, through the rotation of the two rolls (72) and (73), the proper orientation of the foot of the footwear, wherein, in the third place, the fingers resume their complete open position and the fingers (61) will therefore collect the footwear, which allows removing the orientation rolls (73) (74) and the pipe (84) from the inside of the footwear, wherein, after each operation, a rotation of the tower enables to bring a footwear to the next station, wherein, at the third station of the tower (58), the fingers are in complete open position, the footwear (94) is seized by an assembly of four pivoting controlled clamps (44), (45), (46), (47) penetrating inside and outside the footwear tightened between the two fingers (61), which forms two vertical walls constituted by the band side of the footwear (95) with a space between the walls equal to the thickness of the fingers (61), wherein the assembly of clamps is integral to a telescopic arm (21) that is fixed to the pin (19) coming out of a reduction gear (11), wherein the positioning of the assembly of clamps in relation to the pin of the reduction gear and the orientation of the clamps in relation to the metal board (94) is determined by the shape of a double ramp (15), wherein the pivoting of the assembly of clamps is caused by the rotation of the reduction gear controlled by an encoder, the reduction gear is fixed to a plate (10) longitudinally guided by bearings (12) and two horizontal pins (9) integral to a plate (1) moving vertically by means of a gear motor (5) and vertically guided by means of two pins (2) for vertical guiding, wherein the assembly of inner clamps (46), (47) and outer clamps (44), (45) is pivotally mounted to the end of a telescopic arm (21), (22), (23), (24) pivoting by means of a mechanism (11) allowing said arm moving within the space and taking up all the positions in a vertical plane in a positive or negative direction enabling among others the opened clamps to penetrate in one direction into the band side of the footwear before pinching and to release the footwear (95) from the fingers (61) after pinching the footwear and to load in the other direction the footwear on the metal board (94), wherein the assembly of clamps (44), (45), (46), (47) and the telescopic arm (21), (22), (23), (24) pivotally mounted to the pin of the reduction gear are fixed to a horizontal translation mechanism (9), (10), which enables the clamps to move in three vertical planes under the action of the two cylinders (13) (14), wherein the clamp assembly of the telescopic arm and the horizontal translation mechanism may move in a vertical plane by means of a mechanical translation device (2), (4), the gear motor (5) and a transmission (6), (7), (8), which enables the clamps, after loading the foot by means of the loading arm (21) and potentially the passage of the heel, to complete loading by pulling the footwear (95) downwards, wherein after completion of loading the outer clamps (44), (45) open to release the footwear at a determined height, driven by a sensor with adjustable height and the inner clamps (46), (47) also open to the outside when the mobile stops in low position when the footwear is released, and this to enable the inner clamps (46), (47) and the outer clamps (44), (45) to be released to the top without the footwear coming up and to return in waiting position at the starting point of the cycle.

2. Apparatus for automatic loading of a footwear according to claim 1 **characterized in that** bringing the fingers (61) closer is performed by a U shaped part (68) (69) actuated by a vertical motion by means of a cylinder (70) acting on a wheel (71) fixed to the lower support (63) of the fingers (61)

3. Apparatus for automatic loading of a footwear according to claim 2 **characterized in that** during the rotation of the tower (58) the fingers (61) are maintained outspread by the wheels (71) rolling under a disk (72) integral to the frame

4. Apparatus for automatic loading of a footwear according to claim 1 **characterized in that** the lower and upper fingers (61) have a particular shape to retain the footwear having a hollow part (97) in the middle and a semi-spherical end (100).

5. Apparatus for automatic loading of a footwear according to claim **characterized in that** the pipe (84) with an appropriate diameter in relation of the footwear from which an air flow escapes (88) at the end of said pipe, the tapered end (86) of which penetrates into the footwear (95)

6. Apparatus for automatic loading of a footwear according to claim 1 **characterized in that** at the second station the footwear is maintained on the fingers (61) by means of the removable fork (80) having a particular shape so as to maintain the footwear (95) on the fingers (61) during the penetration of the pipe (84) into the footwear and that said fork (80) retracts to release the footwear during the orientation thereof.

7. Apparatus for automatic loading of a footwear according to claim 5 **characterized in that** the pipe (84) enables to retract the fingers (61) inside the two large longitudinal slides made on an appropriate length of the pipe and diametrically opposite to enable the rotation of the footwear about the pipe by means of the two rolls

8. Apparatus for automatic loading of a footwear according to claim 7 **characterized in that** a footwear (95) loaded on the pipe (84) is orientated, when the fingers (61) are retracted inside the pipe (84) within the two large slides (85) and the removable fork (80) is in backwards position, by means of the two rolls (73), (74) that pinch the footwear loaded on the pipe only on the leg portion of the footwear on each side and are actuated by a rotation motion in the same direction by means of a mechanism (76), (77), (78) and cause the footwear to rotate about the pipe.

9. Apparatus for automatic loading of a footwear according to claim 8 **characterized in that** the footwear (95) is loaded onto the pipe (84) only at the leg portion of said footwear and that the foot (95) of the footwear that is tightened by the air flow (88) coming out of the said pipe with an orientation corresponding to the shape of the foot of a standard sock, may be sensed by means of a photoelectric cell (93) and positioned in rotation by the two rolls (73) (74) still in the same way.

10. Apparatus for automatic loading of a footwear according to claim 9 **characterized in that** the inner clamps (46) (47) are pivotally mounted to a pin (39) and controlled by an appropriated mechanism (54) (55) (57) actuated by a cylinder (50) (51) for each clamp, which enables to open the clamps to the outside when the assembly of clamps moves upwards along the footwear

11. Apparatus for automatic loading of a footwear according to claim 10 **characterized in that** the outer clamps (44) (45) are pivotally mounted to a pin (39) and controlled by an appropriate mechanism (32) (33) (34) (35) (42) (43) actuated by a cylinder (37), which enables to open the clamps to the outside to penetrate into the footwear (95) and to close them to the inside in order to seize the band side of the footwear and to press the same against the inner clamps and subsequently to open said clamps when the footwear is loaded on a board, thus allowing releasing such clamps from the footwear

12. Apparatus for automatic loading of a footwear according to claims 11 **characterized in that** the position of the clamps (44) (45) (46) (47) pivotally mounted to a pin (39) is controlled by a wheel (30) fitted on the ramp (15) with appropriate shape by means of a pneumatic cylinder (101) thus enabling the clamps to have the right inclination in relation to the board all along their travel (96)

13. Apparatus for automatic loading of a footwear according to claim 12 **characterized in that** the motion in a vertical plane within the space of the clamps (44) (45) (46) (47) mounted to the end of the telescopic arm (21) (22) (23) (24) is controlled by means of the ramp (15) with an appropriate shape and a wheel (25) integral to the end of telescopic arm applied to said ramp by means of a pneumatic cylinder (25) enabling the clamps to move apart from or to come closer to the articulation pin of the telescopic arm, which results in the fact that the clamps exactly follow the shape (96) of a standard board (94) and in particular pass the heel of the board

14. Apparatus for automatic loading of a footwear according to claim 13 **characterized in that** the first plane located with the axis of the fingers (61) of the third station the tower enables the clamps (44) (45) (46) (47) in open position to penetrate into the footwear (95) and subsequently after closure of the clamps to release the footwear from the fingers in front of the clamps and that the second plane enables the clamps (44) (45) (46) (47) bearing the footwear (95) to be released from the plane of the fingers (61) of the tower and to enable the clamp assembly to reach a position situated between two boards and that the third plane enables the clamps to be in the displacement plane of the boards (95) and therefore to put the clamps in start position to load the footwear onto a board

## Patentansprüche

1. Vorrichtung zum automatischen Aufziehen von einer Strumpfware auf eine Metallform (94) mit einer normalen Fussneigung und einer normalen Ferse, bestehend aus zwei Fingern (61), die auf einer vertikalen Ebene zueinander beweglich sind, wobei das Ganze eine auf einer Rundplatte (58) befestigten Position bildet, Turm genannt, das vier Positionen hat, wobei die beweglichen Finger (61) bei jeder Position sich symmetrisch zueinander annähern oder entfernen können mittels der beiden mit den Fingerträgern (62), (63) festeingebauten Zahnstangen (99), die sich mit einem Getriebe (66) verzahnen (66), das sich um eine auf einem Träger (67) befestigten und mit dem Turm (58) festeingebauten Achse dreht, wobei die Finger (61) bei der ersten Position sich gegeneinander versammeln, um eine Strumpfware auf deren Bandseite manuell oder automatisch auf die unteren und oberen Finger (61) hinzulegen, die eine besondere Form haben, um die Strumpfware festzuhalten, wobei die Finger anschließend auseinander gehen, um die Strumpfware zu spannen, wobei die Finger bei der zweiten Position zuerst in vollständiger offenen Position sind, damit ein Rohr (84) mit einem kegelstrumpfartigen Ende in die Strumpfware eindringt und Luft durch einen Schlauch (87) bläst, um die Strumpfware aufzublasen, die auf den Fingern (61) durch eine lösbaren Gabel (80) festgehalten wird, wobei die Finger (61) in einer zweiten Phase im Inneren des Rohrs (84) in zwei großen und genau entgegengesezten Längsschieber im Rohr (84) zurückgezogen sind, wobei die Gabel (80) ihre Ursprungsposition wiederangenommen hat, um die Orientierung der Strumpfware um das Rohr durch die beiden Rollen (73), (74) zu ermöglichen und durch die Drehung der beiden Rollen (72) und (73) den Fuß der Strumpfware richtig zu orientieren, wobei die Finger in einer dritten Phase ihre vollständige Öffnungsposition wiederannehmen werden und daher die Finger (61) die Strumpfware sammeln, was erlauben wird, die Orientierungsrollen (73) (74) und das Rohr (84) aus dem Inneren der Strumpfware herauszunehmen, wobei nach jedem Vorgang eine Rotation des Turms erlaubt eine Strumpfware an die nächste Position zu bringen, wobei bei der dritten Position des Turms (58) die Finger in vollständiger Öffnungsposition sind, die Strumpfware (94) wird von einer Einheit von vier schwenkbaren und gesteuerten Klemmen (44), (45), (46), (47) angegriffen werden, die sich in das Innere und das Äußere der zwischen den beiden Fingern (61) gespannten Strumpfware einführen, was zwei vertikalen Wände bildet, die aus dem Bandabschnitt der Strumpfware (95) besteht mit einem Raum, der der Dicke der Finger (61) entspricht, vobei die Einheit der Klemmen mit einem teleskopischen Arm (21) festeingebaut ist, der auf der Achse (19), die aus dem Reduktionsgetriebe (11) kommt, befestigt ist, wobei die Positionierung der Einheit von Klemmen im Verhältnis zu der Achse des Reduktionsgetriebe und deren Orientierung im Verhältnis zu der Metallform (94) durch die Form einer doppelten Rampe (15) bestimmt ist, wobei die Schwenkung der Einheit von Klemmen durch die Rotation des von einem Coder kontrollierten Reduktionsgetriebes erfolgt, der auf einer Platte (10) befestigt ist, die der Länge nach durch die Lager (12) und zwei waagerechten Achsen (9)geleitet werden, wobei die Achsen mit einer Platte (1) festeingebaut sind, die sich senkrecht durch den Getriebemotor (5) bewegt und durch zwei vertikal führenden Achsen (2) vertikal geleitet wird, wobei die Einheit der inneren Klemmen (46), (47) und der äußeren Klemmen (44), (45) gelenkig am Ende des teleskopischen Arms (21), (22), (23), (24) angebracht ist, der durch ein Mechanismus (11) schwenkt, damit der Arm sich räumlich bewegen und alle Positionen auf einer vertikalen Ebene in eine positive oder negative Richtung annehmen kann, was unter anderem den offenen Klemmen sich in eine Richtung in das Innere des Bandabschnitts der Strumpfware vor dem Klemmen einzuführen und die Strumpfware (95) nach deren Klemmen von den Fingern (61) zu lösen und die Strumpfware in die andere Richtung auf die Metallform (94) aufzuziehen, wobei die Einheit der Klemmen (44), (45), (46), (47) und des auf der Achse des Reduktionsgetriebe gelenkig angebrachten teleskopischen Arms (21), (22), (23), (24) auf einem waagerechten Translationsmechanismus (9), (10) befestigt sind, wodurch die Klemmen sich auf drei vertikalen Ebenen unter der Wirkung der beiden Zylinder (13) (14) bewegen können, wobei die Einheit der Klemmen, des teleskopischen Arms und des waagerechten Translationsmechanismus sich vertikal einen mechanischen Translationsmechanismus (2), (4), den Getriebemotor (5) und eine Transmission (6), (7), (8) bewegen kann, was den Klemmen erlaubt, nach dem durch den Aufzieharm erfolgten Aufziehen des Fußes und möglicherweise der Überfahrt der Ferse, das Aufziehen mit Ziehen nach unten auf die Strumpfware (95) zu vollenden, wobei die äußeren Klemmen (44), (45) sich nach erfolgtem Aufziehen öffnen, um die Strumpfware auf eine bestimmte Höhe zu lösen und von einem in Höhe einstellbaren Sensor gesteuert werden, und wobei die äußeren Klemmen (46), (47) sich auch nach außen öffnen wenn das Mobil in niedriger Position und die Strumpfware gelöst ist, damit die inneren Klemmen (46), (47) und die äußeren Klemmen (44), (45) sich nach oben lösen ohne die Strumpfware hochzubringen und zurück in Warteposition am Startpunkt des Takts gehen.

2. Vorrichtung zum automatischen Aufziehen von einer Strumpfware nach Anspruch 1 **dadurch gekennzeichnet, dass** das Annähern der Finger (61) durch einen U-förmiges Teil (68) (69) erfolgt, der mit einer vertikalen Bewegung durch ein Zylinder (70) gesteuert wird, der auf eine auf dem unteren Träger (63) der Finger (61) befestigte Rolle (71) wirkt

3. Vorrichtung zum automatischen Aufziehen von einer Strumpfware nach Anspruch 2 **dadurch gekennzeichnet, dass** während der Rotation des Turms (58) die Finger (61) durch die unter einer mit dem Gestell festeingebauten Scheibe rollenden Rollen (71) auseinander festgehalten werden

4. Vorrichtung zum automatischen Aufziehen von einer Strumpfware nach Anspruch 1 **dadurch gekennzeichnet, dass** die unteren und oberen Finger (61) eine besondere Form haben, um die Strumpfware au halten, die eine Vertiefung (97) in der Mitte und ein halb kugelförmiges Ende (100) aufweist.

5. Vorrichtung zum automatischen Aufziehen von einer Strumpfware nach Anspruch 1 **dadurch gekennzeichnet, dass** das Rohr (84) mit einem angebrachten Durchmesser im Verhältnis zu der Strumpfware, aus der ein Luftfluss (88) am Ende des besagten Rohr herauskommt, wobei dessen kegelstumpfartiges Ende (86) in die Strumpfware (95) eindrängt.

6. Vorrichtung zum automatischen Aufziehen von einer Strumpfware nach Anspruch 1 **dadurch gekennzeichnet, dass** an der zweiten Position die Strumpfware auf den Fingern (61) durch eine abnehmbare Gabel (80) mit einer besonderen Form festgehalten ist, damit die Strumpfware (95) auf den Finger (61) während der Einführung des Rohres (84) in die Strumpfware festsitzt und wobei die Gabel (80) sich einzieht, um die Strumpfware während deren Orientierung zu lösen

7. Vorrichtung zum automatischen Aufziehen von einer Strumpfware nach Anspruch 5 **dadurch gekennzeichnet, dass** das Rohr (84) ermöglicht, die Finger (61) in zwei großen und genau entgegengesetzten Längsschieber zurückzuziehen, die auf eine geeignete Länge des Rohres angefertigt sind, um die Orientierung der Strumpfware um das Rohr durch der beiden Rollen zu ermöglichen

8. Vorrichtung zum automatischen Aufziehen von einer Strumpfware nach Anspruch 7 **dadurch gekennzeichnet, dass** die Orientierung von einer auf das Rohr (84) aufgezogenen Strumpfware ermöglicht wird, wobei die Finger (61) im Rohr (84) in zwei großen Schiebern (85) zurückgezogen sind und die abnehmbare Gabel (80) in Zurückposition ist durch die beiden Rollen (73), (74), die die auf das Rohr aufgezogenen Strumpfware nur auf deren Beinabschnitt auf jeder Seite klemmen und die mit einer Rotationsbewegung in die gleiche Richtung durch ein Mechanismus (76), (77), (78) die Strumpfware um das Rohr dreht.

9. Vorrichtung zum automatischen Aufziehen von einer Strumpfware nach Anspruch 8 **dadurch gekennzeichnet, dass** die Strumpfware (95) auf das Rohr (84) nur an deren Beinabschnitt aufgezogen wird und dass der Fuß (95) der Strumpfware, der von einem aus dem besagten Rohr herauskommenden Luftfluss (88) gespannt wird, eine Neigung hat, die der Form eines normalen Sockenfusses hat und durch eine Fotozelle (93) ermittelt werden kann und daher durch die beiden Rollen (73) (73) immer noch auf derselben Weise in Rotation gesetzt werden kann

10. Vorrichtung zum automatischen Aufziehen von einer Strumpfware nach Anspruch 1 **dadurch gekennzeichnet, dass** die inneren Klemmen (46) (47) um eine Achse (39) gelenkig angebracht und von einem geeigneten Mechanismus (54) (55) (57) gesteuert sind, der durch einen Zylinder (50) (51) für jede Klemme angetrieben wird, was dazu führt, dass die Klemmen nach außen geöffnet werden wenn die Einheit der Klemmen längs der Strumpfware hochgeht

11. Vorrichtung zum automatischen Aufziehen von einer Strumpfware nach Anspruch 10 **dadurch gekennzeichnet, dass** die äußeren Klemmen (44) (45) um eine Achse (39) gelenkig angebracht und durch einen geeigneten Mechanismus (32) (33) (34) (35) (42) (43) angetrieben sind, der durch einen Zylinder (37) gesteuert sind, was dazu führt, dass die Klemmen nach außen geöffnet werden, um in die Strumpfware (95) einzudrängen, und nach dem Inneren geschlossen werden, um den Bandabschnitt der Strumpfware zu klemmen und diesen gegen die inneren Klemmen festzuhalten, wobei die inneren Klemmen anschließend geöffnet werden wenn die Strumpfware auf eine Form aufgezogen ist sodass die besagten Klemmen von der Strumpfware gelöst werden.

12. Vorrichtung zum automatischen Aufziehen von einer Strumpfware nach Anspruchs 11 **dadurch gekennzeichnet, dass** die Position der um eine Achse (39) gelenkig angebrachten Klemmen (44) (45) (46) (47) durch von einer Reibrolle (30), die auf der Rampe (15) mit geeigneter Form durch einen pneumatischen Zylinder (101) angetrieben ist, wodurch die Klemmen die richtige Neigung im Verhältnis der Form während der ganzen Fahrt (96) haben.

13. Vorrichtung zum automatischen Aufziehen von einer Strumpfware nach Anspruch 12 **dadurch gekennzeichnet, dass** die Bewegung der am Ende des teleskopischen Arm (21) (22) (23) (24) angebrachten Klemmen (44) (45) (46) (47) auf einer vertikalen räumlichen Ebene von der Rampe (15) mit geeigneter Form und einer Reibrolle (25), die mit dem Ende des teleskopischen Arms festeingebaut ist und auf der Rampe angebracht ist durch einen pneumatischen Zylinder (25) angetrieben ist, wodurch die Klemmen sich von der Gelenkachse des teleskopischen Arms annähern oder entfernen können, was dazu führt, dass die Klemmen genau die Kontur (96) einer klassischen Form (94) folgen und insbesondere über die Ferse der Form gehen

14. Vorrichtung zum automatischen Aufziehen von einer Strumpfware nach Anspruch 13 **dadurch gekennzeichnet, dass** in der erste Position in der Achse der Finger (61) der dritten Position des Turms ermöglicht den Klemmen (44) (45) (46) (47) in offener Position in die Strumpfware (95) einzudrängen und dass anchliessend nach Schließung der Klemmen die Strumpfware von den Fingern vor den Klemmen zu lösen und dass die zweite Position ermöglicht den Klemmen (44) (45) (46) (47), die die Strumpfware (95) tragen, sich von dem Raum der Finger (61) des Turms zu lösen, damit die Einheit der Klemmen eine Position zwischen zwei Formen annimmt und dass die dritte Position ermöglicht den Klemmen in den Bewegungsraum der Formen (95) zu sein und aus diesem Grund die Klemmen in Startposition zu stellen, um die Strumpfware auf eine Form aufzuziehen
